# EUROPÄISCHE PATENTSCHRIFT

(11) **EP 2 527 536 B1**
(45) Veröffentlichungstag und Bekanntmachung des Hinweises auf die Patenterteilung: **18.06.2014**
(21) Anmeldenummer: 11190738.2
(22) Anmeldetag: 25.11.2011
(51) Int. Cl.: E01F 13/06

(54) **Schranke**
Barrier
Barrière

(30) Priorität: 27.05.2011 DE 202011050275 U
(43) Veröffentlichungstag der Anmeldung: 28.11.2012
(73) Patentinhaber: SkiData AG, 5083 Grödig/Salzburg (AT)
(72) Erfinder: Melkes, Mario, 5321 Koppl (AT); Schieren, Jürgen, 80637 München (DE)
(74) Vertreter: Karakatsanis, Georgios

(56) Entgegenhaltungen:
- CN-Y- 2 732 824
- DE-A1- 1 405 696
- DE-U1-202010 006 973
- JP-A- 2001 278 054
- US-A- 4 897 960

## Beschreibung

Die Erfindung bezieht sich auf eine Schranke, umfassend einen Sperrbalken gemäß dem Oberbegriff des Patentanspruchs 1.

Aus dem Stand der Technik ist bekannt, Sperrbalken von Schranken, beispielsweise Sperrbalken von Parkschranken, mit leuchtenden LEDs zu versehen. Beispielsweise geht aus der US 7,258,461 B1 ein Sperrbalken einer Schranke hervor, an dem rot und grün leuchtende LEDs befestigt sind, um die Offen- und Sperr-Position anzuzeigen.

Des Weiteren geht aus der EP 2105 534 A2 eine Schranke mit einem Sperrbalken hervor, der an einer Konsole zwischen einer Offen- und einer Sperr-Position beweglich gelagert ist, wobei der Sperrbalken als lichtdurchlässiges Rohr ausgebildet ist, in dem ein mit Leuchtdioden bestücktes Band angeordnet ist. Bei der bekannten Schranke ist zudem vorgesehen, dass sich das mit Leuchtdioden bestückte Band im Wesentlichen über die gesamte Länge des Sperrbalkens erstreckt.

Durch die aus der EP 2105 534 A2 bekannte Ausgestaltung wird der Vorteil erzielt, dass der Sperrbalken mittels der LEDs gut sichtbar ausgeführt ist, ohne die Gefahr einer leichten Beschädigung der LEDs.

In nachteiliger Weise resultiert die Verwendung von LEDs bei langen Sperrbalken in hohen Herstellungskosten, da eine Vielzahl an LEDs erforderlich ist, um den Sperrbalken über die gesamte Länge auszuleuchten.

Des Weiteren ist es bei den aus dem Stand der Technik bekannten Sperrbalken, umfassend mit Leuchtdioden bestückte Bänder nicht möglich, die Länge der Sperrbalken beliebig zu gestalten, da die mit Leuchtdioden bestückte Bänder aus vorgefertigten Teilabschnitten bestehen, die jeweils eine Länge zwischen 10 und 30 cm aufweisen.

Aus der DE 1405696 A1 geht eine Schranke hervor, welche ganz oder teilweise aus einem durchscheinenden Werkstoffrohr, insbesondere glasfaserverstärktem Kunststoffrohr besteht, wobei an einem oder an beiden Enden des Schrankenrohres Leuchtkörper angebracht sind, deren Lichtstrahlen derart gelenkt sind, dass sie die Schranke in vorbestimmten Längenbereichen oder in ihrer gesamten Länge von innen heraus zum Leuchten bringen. Hierbei kann die Lenkung der Lichtstrahlen mittels eines Hohlspiegels und/oder einer vor die Lichtquelle geschaltete Optik erfolgen, wobei an dem der Lichtquelle entgegengesetzten Ende des zum Leuchten zu bringenden Abschnitts reflektierende Mittel angebracht sind.

Der vorliegenden Erfindung liegt daher die Aufgabe zugrunde, eine Schranke anzugeben, deren Sperrbalken über die gesamte Länge ausgeleuchtet werden kann, ohne die Notwen digkeit des Vorsehens einer Vielzahl von LEDs. Insbesondere soll eine Ausleuchtung eines Sperrbalkens einer Schranke mit lediglich einem Leuchtkörper oder mit einer begrenzten Anzahl von Leuchtkörpern ermöglicht werden.

Diese Aufgabe wird durch die Merkmale des Patentanspruchs 1 gelöst. Weitere erfindungsgemäße Ausgestaltungen und Vorteile gehen aus den Unteransprüchen hervor.

Demnach wird eine Schranke vorgeschlagen, umfassend einen Sperrbalken, welcher an einer Konsole zwischen einer Offen- und einer Sperr-Position beweglich gelagert ist, wobei der Sperrbalken als Rohrabschnitt ausgeführt ist, an dessen einem Ende ein Leuchtkörper in einer Linse angeordnet ist, welche eine geradlinige Lichtstreuung im Wesentlichen parallel zur Längsachse des Rohrabschnittes in Richtung auf das andere Ende des Rohrabschnittes ermöglicht und an dessen anderem Ende eine Einrichtung zur Reflektion des vom Leuchtkörper ausgestrahlten Lichts angeordnet ist, wobei axial betrachtet zumindest der Teil des Rohrabschnittes, der sich zwischen dem Leuchtkörper und der Einrichtung zur Reflektion des Lichtes erstreckt, lichtdurchlässig oder transparent ausgeführt ist.

Zur Vereinfachung der Montage sowie von Wartungsarbeiten weist jedes Ende des Rohrabschnittes eine Endkappe auf, durch deren Entfernen der Leuchtkörper und gegebenenfalls die Elektronik zum Betrieb des Leuchtkörpers bzw. die Einrichtung zur Reflektion des vom Leuchtkörper ausgestrahlten Lichts auf einfache Weise zugänglich sind. Hierbei dient der Kühlkörper zum Abführen der Wärme, die vom Leuchtkörper erzeugt wird, gleichzeitig als Abstandshalter zu einer Endkappe.

Erfindungsgemäß sind der Leuchtkörper, die Linse und die Elektronik zum Betrieb des Leuchtkörpers mittels eines gleichzeitig als Abstandshalter dienenden Kühlkörpers zum Abführen der vom Leuchtkörper erzeugten Wärme an der Endkappe befestigt, die dem Ende des Rohrabschnittes zugeordnet ist, an dem der Leuchtkörper angeordnet ist.

Vorzugsweise ist der Leuchtkörper als RGB- oder Weiß-Power-LED ausgeführt. Die Linse kann Reflektoreigenschaften aufweisen und beispielsweise als Parabolspiegel ausgeführt sein. Ferner kann zusätzlich zu der Linse zum Zweck der geradlinigen Lichtstreuung im Wesentlichen parallel zur Längsachse des Rohrabschnittes in Richtung auf das andere Ende des Rohrabschnittes ein Reflektor verwendet werden.

Gemäß einer Weiterbildung der Erfindung ist an dem Ende des Rohrabschnittes, an dem der Leuchtkörper angeordnet ist, auch die Elektronik zum Betrieb des Leuchtkörpers bzw. der Power-LED angeordnet. Gemäß der Erfindung ist an diesem Ende auch der Kühlkörper zum Abführen der vom Leuchtkörper erzeugten Wärme vorgesehen.

Ferner kann zusätzlich oder alternativ dazu die Einrichtung zur Reflektion des vom Leuchtkörper ausgestrahlten Lichts an der Endkappe befestigt sein, die am die Einrichtung zur Reflektion enthaltenden Ende des Rohrabschnittes vorgesehen ist.

Im Rahmen einer Weiterbildung der Erfindung kann die erfindungsgemäße Schranke einen Sperrbalken aufweisen, welcher als Knickbaum ausgeführt ist und zwei oder mehr gelenkig miteinander verbundene Rohrabschnitte aufweist. Hierbei ist zumindest einer dieser Rohrabschnitte gemäß der Erfindung, wie bereits erläutert, ausgeführt.

Gemäß einer Weiterbildung der Erfindung weist der Sperrbalken am Ende, an dem der Leuchtkörper in einer Linse angeordnet ist, zumindest einen weiteren Leuchtkörper auf, der in jeweils einer Linse angeordnet ist, die eine geradlinige Lichtstreuung im Wesentlichen parallel zur Längsachse des Rohrabschnittes in Richtung auf das andere Ende des Rohrabschnittes ermöglicht und an dessen anderem Ende zumindest eine Einrichtung zur Reflektion des ausgestrahlten Lichts angeordnet ist, wobei jedem Leuchtkörper jeweils eine Einrichtung zur Reflektion des von dem Leuchtkörper ausgestrahlten Lichts zugeordnet ist oder wobei sämtlichen Leuchtkörpern eine Einrichtung zur Reflektion des von den Leuchtkörpern ausgestrahlten Lichts zugeordnet ist.

Die Linsen können Reflektoreigenschaften aufweisen und beispielsweise als Parabolspiegel ausgeführt sein. Es ist auch möglich, zusätzlich zu den Linsen zum Zweck der geradlinigen Lichtstreuung im Wesentlichen parallel zur Längsachse des Rohrabschnittes in Richtung auf das andere Ende des Rohrabschnittes Reflektoren zu verwenden.

Durch die erfindungsgemäße Konzeption wird eine Schranke zur Verfügung gestellt, deren Sperrbalken mittels eines Leuchtkörpers oder mittels einer begrenzten Anzahl von Leuchtkörpern homogen ausgeleuchtet werden kann. Ferner kann durch die erfindungsgemäße Lösung die homogene Ausleuchtung von Sperrbalken erzielt werden, die eine große Länge aufweisen, beispielsweise eine Länge in der Größenordnung von 5 Metern.

Ferner wird durch die Erfindung die Möglichkeit geschaffen, den Sperrbalken der Schranke auf jede beliebige Länge zu kürzen, im Gegensatz zu den aus dem Stand der Technik bekannten Sperrbalken, die LED - Bänder mit Teilabschnitten vorgegebener Länge aufweisen.

Die Erfindung wird im Folgenden anhand der beigefügten Figuren beispielhaft näher erläutert. Es zeigen:
- Fig. 1:: eine schematische Schnittansicht einer Ausführungsform eines gemäß der Erfindung ausgeführten Sperrbalkens einer Schranke; und
- Fig. 2:: eine perspektivische Ansicht einer weiteren Ausführungsform der Erfindung.

In der beigefügten Figur 1 ist mit dem Bezugszeichen 1 ein Sperrbalken dargestellt, welcher als Rohrabschnitt ausgeführt ist. An einem Ende 2 des Sperrbalkens 1 ist eine Power-LED 3 in einer Linse 4 angeordnet, wobei die Linse 4 derart ausgeführt ist, dass eine geradlinige Lichtstreuung des Lichtes der Power-LED 3 im Wesentlichen parallel zur Längsachse 5 des Sperrbalkens ermöglicht wird. Die Power-LED 3 und die Linse 4 sind gemeinsam mit der Elektronik 6 zum Betreiben der Power-LED mittels eines als Abstandshalter und Kühlkörper zum Abführen der von der Power-LED erzeugten Wärme dienenden Teils 7 mit einer Endkappe 8 verbunden, welche den Sperrbalken 1 verschließt.

Wie aus der beigefügten Figur 1 ersichtlich, ist am anderen Ende 11 des Sperrbalkens 1 eine Einrichtung 9 zur Reflektion des von der Power-LED 3 ausgestrahlten Lichts vorgesehen. Bei dem gezeigten Beispiel ist die als Reflektor ausgeführte Einrichtung 9 mit der Endkappe 10 zum Verschließen des Endes 11 des Sperrbalkens 1 verbunden.

Durch diese Ausführung und insbesondere durch die Verbindung des Leuchtkörpers 3 mit der Linse 4 bzw. durch die Verbindung des Reflektors 9 mit der jeweiligen Endkappe 8 bzw. 10 werden die Montage sowie die Reparatur der erfindungsgemäßen Schranke auf einfache Weise ermöglicht.

Gemäß der Erfindung und bezugnehmend auf Figur 2 kann die Schranke 1 an dem Ende 2, an dem der Leuchtkörper 3 in einer Linse 4 angeordnet ist, zumindest einen weiteren Leuchtkörper 12 aufweisen, der in jeweils einer Linse 13 angeordnet ist, die eine geradlinige Lichtstreuung im Wesentlichen parallel zur Längsachse des Rohrabschnittes in Richtung auf das andere Ende des Rohrabschnittes ermöglicht. Der Sperrbalken 1 weist an dessen anderem Ende zumindest eine Einrichtung zur Reflektion des ausgestrahlten Lichts auf, wobei jedem Leuchtkörper 3, 12 jeweils eine Einrichtung zur Reflektion des von dem Leuchtkörper ausgestrahlten Lichts zugeordnet ist oder wobei sämtlichen Leuchtkörpern 3, 12 eine Einrichtung zur Reflektion des von den Leuchtkörpern 3, 12 ausgestrahlten Lichts zugeordnet ist und wobei an dem Ende des Rohrabschnittes, an dem die Leuchtkörper 3, 12 angeordnet sind, die Elektronik zum Betrieb der Leuchtkörper 3, 12 angeordnet ist. Bei dem in Figur 2 gezeigten Beispiel sind insgesamt zwei vorzugsweise als RGB- oder Weiß-Power-LEDs ausgeführte Leuchtkörper 3, 12 vorgesehen, die spiegelsymmetrisch zur Längsachse des Sperrbalkens 1 angeordnet sind.

Ferner ist axial betrachtet zumindest der Teil des Rohrabschnittes, der sich zwischen den beiden Leuchtkörpern 3, 12 und der zumindest einen Einrichtung zur Reflektion des Lichtes erstreckt, lichtdurchlässig oder transparent ausgeführt.

Analog zur Ausführungsform gemäß Figur 1 kann jedes Ende des Rohrabschnittes eine Endkappe aufweisen, durch deren Entfernen die Leuchtkörper 3, 12 und gegebenenfalls die Elektronik zum Betrieb der Leuchtkörper 3, 12 bzw. die zumindest eine Einrichtung zur Reflektion des von den Leuchtkörpern 3, 12 ausgestrahlten Lichts zugänglich sind.

Zudem können die Leuchtkörper 3, 12, die Linsen 4, 13 und die Elektronik zum Betrieb der Leuchtkörper 3, 12 mittels eines gleichzeitig als Abstandshalter dienenden Kühlkörpers zum Abführen der von den Leuchtkörpern erzeugten Wärme an der Endkappe befestigt sein, die dem Ende des Rohrabschnittes zugeordnet ist, an dem die Leuchtkörper 3, 12 angeordnet sind. Ferner kann die zumindest eine Einrichtung zur Reflektion des von den Leuchtkörpern 3, 12 ausgestrahlten Lichts an der Endkappe befestigt sein, die am zumindest eine Einrichtung zur Reflektion enthaltenden Ende des Rohrabschnittes vorgesehen ist.

Der Sperrbalken 1 kann einen weiteren Rohrabschnitt umfassen und als Knickbaum ausgeführt sein, wobei der weitere Rohrabschnitt mit dem ersten Rohrabschnitt gelenkig miteinander verbunden ist und wie der den Sperrbalken 1 bildende Rohrabschnitt gemäß Figur1 oder Figur 2 ausgeführt sein kann.

Die in Figur 2 gezeigte Schranke ist derart ausgeführt, dass der Sperrbalken 1 an dem der als Schrankensäule 14 bezeichneten Konsole zugewandten Ende mit einer Schrankenkopfscheibe 15 drehfest verbunden ist, welche im Bereich des Schrankenkopfs 16 der Schrankensäule 14 mit der elektrisch angetriebenen Schrankenbaumwelle drehfest verbunden ist, wobei das der Schrankensäule zugewandte Ende des Sperrbalkens 1 in einer Aufnahme der Schrankenkopfscheibe 15 formschlüssig aufgenommen ist. Ferner ist der Sperrbalken 1 in Richtung parallel zur Schwenkachse des Sperrbalkens 1 mit der Schrankenkopfscheibe 15 mittels kraftschlüssiger Verbindungselemente mit Abbruchfunktion verbunden, so dass eine Sollbruchstelle realisiert wird, welche in die Verbindungselemente zwischen der Schrankenkopfscheibe 15 und dem Sperrbalken 1 integriert ist.

## Patentansprüche

1. Schranke, umfassend einen Sperrbalken (1), welcher an einer Konsole zwischen einer Offen- und einer Sperr-Position beweglich gelagert ist, wobei der Sperrbalken (1) als Rohrabschnitt ausgeführt ist, an dessen einem Ende (2) zumindest ein Leuchtkörper (3, 12) jeweils in einer Linse (4, 13) angeordnet ist, die eine geradlinige Lichtstreuung im Wesentlichen parallel zur Längsachse (5) des Rohrabschnittes in Richtung auf das andere Ende des Rohrabschnittes ermöglicht und an dessen anderem Ende (11) zumindest eine Einrichtung (9) zur Reflektion des ausgestrahlten Lichts angeordnet ist, wobei jedem Leuchtkörper (3, 12) jeweils eine Einrichtung zur Reflektion des von dem Leuchtkörper (3, 12) ausgestrahlten Lichts zugeordnet ist oder wobei sämtlichen Leuchtkörpern (3, 12) eine Einrichtung zur Reflektion des von den Leuchtkörpern ausgestrahlten Lichts zugeordnet ist, wobei axial betrachtet zumindest der Teil des Rohrabschnitts, der sich zwischen dem zumindest einen Leuchtkörper (3, 12) und der zumindest einen Einrichtung (9) zur Reflektion des Lichtes erstreckt, lichtdurchlässig oder transparent ausgeführt ist, **dadurch gekennzeichnet, daß** jedes Ende (2, 11) des Rohrabschnittes eine Endkappe (8, 10) aufweist, durch deren Entfernen der zumindest eine Leuchtkörper (3, 12) und gegebenenfalls die Elektronik zum Betrieb des zumindest einen Leuchtkörpers (3) bzw. die zumindest eine Einrichtung (9) zur Reflektion des vom zumindest einen Leuchtkörper (3, 12) ausgestrahlten Lichts zugänglich sind, wobei der zumindest eine Leuchtkörper (3, 12), die zumindest eine Linse (4, 13) und die Elektronik zum Betrieb des zumindest einen Leuchtkörpers (3, 12) mittels eines gleichzeitig als Abstandshalter dienenden Kühlkörpers (7) zum Abführen der vom zumindest einen Leuchtkörper (3, 12) erzeugten Wärme an der Endkappe (8) befestigt sind, die dem Ende des Rohrabschnittes zugeordnet ist, an dem der zumindest eine Leuchtkörper (3, 12) angeordnet ist.

2. Schranke nach Anspruch 1, **dadurch gekennzeichnet, dass** die zumindest eine Einrichtung (9) zur Reflektion des vom zumindest einen Leuchtkörper (3, 12) ausgestrahlten Lichts an der Endkappe (10) befestigt ist, die am die zumindest eine Einrichtung (9) zur Reflektion enthaltenden Ende des Rohrabschnittes vorgesehen ist.

3. Schranke nach Anspruch 1 oder 2, **dadurch gekennzeichnet, dass** der Leuchtkörper (3) als RGB- oder Weiß-Power-LED ausgeführt ist.

4. Schranke nach einem der vorangehenden Ansprüche, **dadurch gekennzeichnet, dass** der Sperrbalken (1) einen weiteren Rohrabschnitt umfasst und als Knickbaum ausgeführt ist, wobei der weitere Rohrabschnitt mit dem ersten Rohrabschnitt gelenkig miteinander verbunden ist.

5. Schranke nach Anspruch 4, **dadurch gekennzeichnet, dass** der weitere Rohrabschnitt wie der Rohrabschnitt gemäß einem der Ansprüche 1 bis 3 ausgeführt ist.

6. Schranke nach einem der vorangehenden Ansprüche, **dadurch gekennzeichnet, dass** zwei Leuchtkörper (3, 12) vorgesehen sind, die spiegelsymmetrisch zur Längsachse des Sperrbalkens (1) angeordnet sind.

## Claims

1. A barrier comprising a locking beam (1) movably mounted on a console between an open and a locking position, wherein the locking beam (1) is realised as a pipe portion, at one end (2) of which at least one illuminant (3, 12) is arranged respectively in a lens (4, 13) which permits a linear scattering of light essentially parallel to the longitudinal axis (5) of the pipe portion in direction of the other end of the pipe portion and at the other end (11) of which at least one device (9) is arranged for reflecting the emitted light, wherein each illuminant (3, 12) has a device for reflecting the light emitted by the illuminant (3, 12) associated with it or wherein all illuminants (3, 12) have a device for reflecting the light emitted by the illuminant associated with them, wherein, viewed axially, at least that part of the pipe portion extending between the at least one illuminant (3, 12) and the at least one device (9) for reflecting the light is realised so as to be translucent or transparent, **characterised in that** each end (2, 11) of the pipe portion comprises an end cap (8, 10) which, when removed, allows access to the at least one illuminant (3, 12) and, if required, to the electronics for operating the at least one illuminant (3) or the at least one device (9) for reflecting the light emitted by the at least illuminant (3, 12), wherein the at least one illuminant (3, 12), the at least one lens (4, 13) and the electronics for operating the at least one illuminant (3, 12) are attached to the end cap (8) by means of a cooling body (7) simultaneously serving as a distance piece for dissipating the heat generated by the at least one illuminant (3, 12), the end cap (8) being associated with that end of the pipe portion at which the at least one illuminant (3, 12) is arranged.

2. The barrier according to claim 1, **characterised in that** the at least one device (9) for reflecting the light emitted by the at least one illuminant (3, 12) is attached to the end cap (10) which is provided at that end of the pipe portion which contains the at least one device (9) for reflection.

3. The barrier according to claim 1 or 2, **characterised in that** the illuminant (3) is realised as a RGB-LED or a white-power-LED.

4. The barrier according to one of the preceding claims, **characterised in that** the locking beam (1) comprises a further pipe portion and is realised as an articulated boom, wherein the further pipe portion is flexibly connected with the first pipe portion.

5. The barrier according to claim 4, **characterised in that** the further pipe portion is realised in the same way as the pipe portion according to one of claims 1 to 3.

6. The barrier according to one of the preceding claims, **characterised in that** two illuminants (3, 12) are provided which are arranged mirror-symmetrically to the longitudinal axis of the locking beam (1).

## Revendications

1. Barrière, comprenant une barre de blocage (1) montée de manière mobile entre une position d'ouverture et une position de fermeture sur une console, moyennant quoi la barre de blocage (1) est réalisée en tant que segment tubulaire sur l'une des extrémités (2) duquel est disposé au moins un corps lumineux (3, 12) respectivement dans une lentille (4, 13), laquelle permet une diffusion lumineuse rectiligne sensiblement parallèlement à l'axe longitudinal (5) du segment tubulaire en direction vers l'autre extrémité du segment tubulaire, et à l'autre extrémité duquel (11) est disposé au moins un dispositif (9) pour la réflexion de la lumière émise, moyennant quoi à chaque corps lumineux (3, 12) est respectivement associé un dispositif pour la réflexion de la lumière émise par le corps lumineux (3, 12) ou moyennant quoi on associe à l'ensemble des corps lumineux (3, 12) un dispositif pour la réflexion de la lumière émise par les corps lumineux, moyennant quoi, lorsque vue axialement, au moins la partie du segment tubulaire qui s'étend entre l'au moins un corps lumineux (3, 12) et l'au moins un dispositif (9) pour la réflexion de la lumière est réalisée de manière translucide ou transparente, **caractérisée en ce que** chaque extrémité (2, 11) du segment tubulaire présente un capuchon d'extrémité (8, 10) grâce à l'enlèvement duquel l'au moins un corps lumineux (3, 12) et le cas échéant l'électronique pour le fonctionnement de l'au moins un corps lumineux (3) ou l'au moins un dispositif (9) pour la réflexion de la lumière émise par l'au moins un corps lumineux (3, 12) sont accessibles, moyennant quoi l'au moins un corps lumineux (3, 12), l'au moins une lentille (4, 13) et l'électronique pour le fonctionnement de l'au moins un corps lumineux (3, 12) sont fixés sur le capuchon d'extrémité (8) à l'aide d'un corps de refroidissement (7) servant simultanément d'élément d'espacement pour l'évacuation de la chaleur générée par l'au moins un corps lumineux (3, 12), lequel capuchon est associé à l'extrémité du segment tubulaire sur laquelle est disposé l'au moins un corps lumineux (3, 12).

2. Barrière selon la revendication 1, **caractérisée en ce que** l'au moins un dispositif (9) pour la réflexion de la lumière émise par l'au moins un corps lumineux (3, 12) est fixé sur le capuchon d'extrémité (10) qui est prévu sur l'extrémité du segment tubulaire comprenant l'au moins un dispositif (9) pour la réflexion.

3. Barrière selon la revendication 1 ou 2, **caractérisée en ce que** le corps lumineux (3) est réalisé en tant que DEL RVB ou blanche de puissance.

4. Barrière selon l'une des revendications précédentes, **caractérisée en ce que** la barre de blocage (1) comprend un autre segment tubulaire et est réalisée en tant que lisse articulée, moyennant quoi l'autre segment tubulaire est relié de manière articulée ensemble avec le premier segment tubulaire.

5. Barrière selon la revendication 4, **caractérisée en ce que** l'autre segment tubulaire est réalisé comme le segment tubulaire selon l'une des revendications 1 à 3.

6. Barrière selon l'une des revendications précédentes, **caractérisée en ce que** deux corps lumineux (3, 12) sont prévus, lesquels sont disposés en symétrie spéculaire par rapport à l'axe longitudinal de la barre de blocage (1).
